# FASCICULE DE BREVET EUROPEEN

(11) **EP 0 020 250 B1**
(45) Date de publication et mention de la délivrance du brevet: **15.08.1984**
(21) Numéro de dépôt: 80400721.9
(22) Date de dépôt: 23.05.1980
(51) Int. Cl.: B65D 51/14

(54) **Conditionnement, récipient à grande ouverture, opercule correspondant et procédé de fabrication de l'opercule**
Verpackung, Behälter mit grosser Öffnung, passender Deckel dazu und Verfahren zum Herstellen des Deckels
Package, container with a large opening, adapted lid and method of producing such a lid

(30) Priorité: 25.05.1979 FR 7913411
(43) Date de publication de la demande: 10.12.1980
(73) Titulaire: SAINT-GOBAIN EMBALLAGE, 92400 Courbevoie (FR)
(72) Inventeur: Delattre, Christiane, F-92200 Neuilly sur Seine (FR); Tate, Nicole née Friedmann, F-75009 Paris (FR); Baudouin, Gisèle, F-92600 Asnieres (FR); Dhuisme, Claude, F-92420 Vaucresson (FR); Godard, Pierre, F-95150 Taverny (FR); Laroche, Henri, F-78340 Les Clayes sous Bois (FR); Mermand, Louis, F-01150 Lagnieu (FR); Misson, Géry, F-75017 Paris (FR)
(74) Mandataire: Eudes, Marcel

## Description

L'invention concerne un opercule pour le bouchage sous vide de récipients de grande ouverture, essentiellement en verre, un procédé de fabrication de cet opercule et des perfectionnements apportés auxdits récipients en vue de les rendre aptes à le recevoir.

Les dispositifs les plus anciens utilisaient de simples couvercles posés sur le bord de l'ouverture et maintenus, par la seule action du vide, sur des joints rapportés épais, ronds, plats, voire à deux lèvres formant ventouse. La grande épaisseur de ces joints, posés sur des bagues épaisses, permettait à ce type de fermeture de bien résister aux sollicitations mécaniques extérieures.

Dans certains cas et pour centrer le joint, la portée du récipient était bordée par un jonc périphérique placé à l'extérieur et de hauteur inférieure à celle prévue pour lui (US-A-2 629 509), voire par deux joncs similaires, l'un extérieur, l'autre intérieur, associés le cas échéant à une nervuration intérieure destinée à faciliter le refroidissement de la bague lors du formage pour sauvegarder sa planéité (DE-C-646 921).

Désormais la plupart des récipients en verre d'assez grande dimension tels que bocaux ou pots de confiture sont fermés au moyen de capsules métalliques à joint incorporé munies d'un rebord qui coiffe les bords de l'ouverture, sur laquelle la capsule est immobilisée soit par vissage sur des filets, des crans ou sertissage sur des organes analogues de la bague du récipient, soit par simple emboîtement sur une partie de ce récipient dont le profil extérieur permet l'accrochage de l'organe de fixation.

L'existence du rebord permet d'élaborer le joint par moulage d'une masse de matière plastique mise en place par coulée centrifuge dans la zone concave périphérique formée par lui.

Ce type de bouchage s'est substitué de façon très large aux solutions précédentes car, au moins aussi sûr, il est nettement plus léger et plus économique. Certes la fabrication de la capsule ou plus précisément l'élaboration de ses organes de fixation requiert une série d'opérations d'emboutissage qui en grèvent le prix de revient, mais la fixation est assez énergique pour permettre d'utiliser un joint peu important dont l'épaisseur dépasse rarement le millimètre; en outre il devient possible d'employer des récipients à parois minces dotées de rebords étroits ; enfin les opérations de bouchage sont relativement simples.

Une solution intermédiaire avait également été proposée (GB-A 488 735) pour des récipients métalliques : elle utilise un couvercle à joint moulé dans une gorge munie d'un rebord plat, ce qui lui permet de s'emboîter sur le récipient tandis que le rebord en question déborde à la partie supérieure pour permettre une ouverture facile. Le maintien en place du couvercle est assuré par l'emboîtement, tandis que l'étanchéité résulte de l'effet du vide, l'élasticité du récipient compensant la relative rigidité du couvercle.

L'invention a pour but de proposer une voie plus économique encore et vise à substituer aux capsules en question un simple opercule, qui puisse, comme les couvercles de l'art antérieur, simplement se poser sur l'ouverture du récipient pour devenir rigidement solidaire de celui-ci, sans vissage, ni sertissage. Cet opercule sera suffisamment flexible pour pouvoir supporter un joint très peu épais ; il sera alors assez mince pour que son bord, non débordant, puisse se trouver protégé par une partie de la bague du récipient ; sa fabrication sera simplifiée et exigera une quantité moindre de métal que les dispositifs usuels.

Selon l'invention donc, l'opercule (de forme normalement circulaire) possède à sa périphérie une partie annulaire sensiblement plane, à une face de laquelle adhère un joint d'étanchéité moulé en matière thermoplastique, et dont le bord comporte une collerette repliée à une épaisseur double en direction dudit joint de façon telle que la tranche de cette collerette soit noyée dans l'épaisseur de celui-ci, le laissant en saillie sur la face inférieure.

Avantageusement, la partie annulaire est raccordée par un épaulement tronconique à la portion centrale plane de l'opercule, de manière à permettre, sans augmentation excessive de la rigidité, ainsi qu'il sera expliqué ci-après, l'empilement des récipients équipés de tels opercules, mais aussi, avant bouchage, celui des opercules les uns sur les autres, enfin sur centrage précis lors de la pose.

La partie annulaire de l'opercule est destinée à venir s'appliquer, par l'intermédiaire du joint dont elle est équipée, contre une portion correspondante, de préférence conique, de la tranche de la bague des récipients et très spécialement de récipients en verre. Sur cette tranche sera également prévu un rebord ou jonc externe de protection, dont le relief sera suffisant, grâce à la faible, épaisseur totale de l'opercule, pour masquer le pourtour de celui-ci et éviter que, déplacé accidentellement de son siège, il puisse perdre son étanchéité. La partie de la tranche de la bague voisine de l'ouverture comportera au moins un jonc d'étanchéité sur lequel prendra appui le joint de l'opercule. Ce jonc d'étanchéité devra être suffisamment étroit et naturellement avoir un relief moindre que l'épaisseur du joint donc à fortiori que le rebord externe de la bague, tandis que le bord de l'opercule sera de préférence relevé légèrement, selon un angle voisin de celui formé par le haut de la bague, pour permettre à la collerette d'éviter le jonc externe de protection tout en restant protégée par lui avec un jeu suffisant. Les récipients dont la bague présente les dispositions qui viennent d'être énoncées entrent dans le cadre de la présente invention.

La fermeture du récipient s'effectue de façon connue en injectant de la vapeur dans l'ouverture du récipient et en posant à chaud l'opercule sur la tranche de la bague. Lorsque la vapeur se condense, la pression atmosphérique applique hermétiquement le joint contre la bague, sans aucune intervention manuelle. Le joint, sous l'effet de la chaleur, se déforme en épousant la forme de la bague tandis que le jonc d'étanchéité y pénètre, l'opercule s'effaçant ainsi dans le logement formé par le rebord extérieur de la bague ; ce dernier protège efficacement l'opercule contre toute sollicitation involontaire et un joint de quelques dixièmes de millimètres suffit à obtenir une fermeture efficace.

Il est naturellement possible de procéder à un surbouchage du récipient ainsi obturé à l'aide d'une coiffe ou d'un anneau, par exemple moulé et emboîté sur la bague du récipient ou encore constitué d'une matière rétractable.

On notera que le dispositif de bouchage conforme à l'invention, du fait de la facilité de déformation laissée à l'opercule par sa quasi- planéité et du fait que le joint dont il est équipé se déforme à chaud pour épouser la forme de la partie de la bague du récipient sur laquelle il prend appui, admet pour cette bague des tolérances de fabrication et principalement de planéité bien supérieures à ce que peuvent accepter les dispositifs existants d'obturation. Ceci constitue un avantage important de l'invention.

Un autre avantage de l'invention réside dans le faible coût de fabrication du dispositif. En effet, il est possible de fabriquer l'opercule à l'aide d'un procédé très simple, utilisant de façon particulière des moyens connus en soi. Selon ce procédé, la coulée de la résine thermoplastique sur l'opercule maintenu en rotation s'effectue à l'intérieur de la collerette partiellement rabattue sur le rebord externe, ladite collerette étant ensuite rabattue complètement et maintenue en position à l'aide d'une matrice, qui forme simultanément ledit joint, jusqu'à gélification de ladite résine. On peut alors éventuellement, si nécessaire, achever de pincer la collerette contre l'opercule pour noyer sa tranche dans l'épaisseur du joint.

L'invention sera décrite avec plus de détails ci-après, en référence aux dessins annexés, sur lesquels :
la figure 1 est une vue éclatée en élévation illustrant l'empilement de récipients équipés du dispositifs de bouchage conforme à l'invention ;
la figure 2 est une vue partielle éclatée, en coupe, de la bague d'un tel récipient et de la partie correspondante du dispositif de bouchage associé ;
la figure 3 est une vue partielle en coupe, illustrant une phase du procédé de fabrication du dispositif de bouchage ;
les figures 4 et 5 sont des vues partielles en coupe, illustrant deux possibilités de surbouchage des récipients conformes à l'invention.

Ainsi qu'il a été expliqué ci-dessus et comme on le voit sur les figures 1 et 2 des dessins, le dispositif de bouchage selon l'invention se présente sous la forme d'un opercule 1, qui repose sur la tranche de la bague 2 du récipient 3 à grande ouverture, sans déborder à l'extérieur de cette bague.

L'opercule 1 est constitué d'un disque métallique en tôle de 0,2 mm obtenu de façon simple par découpe et emboutissage. Il comporte une partie centrale plane 4, raccordée par un épaulement tronconique 5 d'environ 3 mm à une portée annulaire plane 6 qui prend appui sur la tranche supérieure de la bague 2, avec interposition d'un joint 7 en une matière thermoplastique d'une épaisseur de 0,3 à 0,4 mm, qui adhère à la face inférieure de la périphérie. Celle-ci comprend un bord 8, présentant au-dessous de lui une collerette 9 repliée à double épaisseur, dont la tranche 10 est au contact du joint 7 qui reste ainsi en saillie à la partie inférieure.

La tranche de la bague 2 sur laquelle l'opercule 1 prend appui par l'intermédiaire de son joint 7 comporte une portée supérieure annulaire 11, plane dans le cas actuel, de 2 à 3 mm de large, et bordée vers l'extérieur du récipient par un jonc protecteur 12 formant un rebord d'une hauteur de 0,6 mm et vers l'ouverture du récipient par un jonc circulaire 13 d'étanchéité qui possède ici une hauteur de 0,2 mm. Le joint 7 prend appui sur le jonc 13 et sur la portée plane 11.

La mise en place du dispositif de bouchage s'effectue à chaud, de manière à permettre au joint 7 de se déformer en épousant la forme du jonc 13 et des aspérités éventuelles de la tranche de la bague 2, après injection de vapeur d'eau dans le récipient. La condensation de cette vapeur à l'intérieur du récipient provoque une dépression, sous l'effet de laquelle le dispositif de bouchage s'applique hermétiquement autour de l'ouverture du récipient.

On notera que le rebord 12 masque extérieurement le bord 8 de l'opercule sur tout son pourtour avec un jeu moyen de l'ordre de 0,3 à 0,5 mm et le protège efficacement contre tout effort risquant de décoller involontairement l'opercule du récipient. Le bord 8 a été représenté ici légèrement relevé à l'opposé du joint pour pouvoir s'adapter de plus près au profil moyen de la bague. Il est clair cependant que l'on pourrait donner à la partie périphérique (6, 8) des formes un peu différentes et placer par exemple le rebord 8 à plat dans le prolongement de la portée 6 du joint 7.

La pose de l'opercule sur l'ouverture du récipient peut s'effectuer par tout moyen connu en soi, par exemple à l'aide d'une tête magnétique qui, par l'intermédiaire du cône 5, permet d'obtenir un centrage satisfaisant de l'opercule 1 sur la bague 2.

Comme on le voit sur la figure 1, une fois en place, l'opercule 1 se prête à l'empilement des récipients les uns sur les autres du fait de la partie tronconique 8. Cette partie facilite également la manutention et le centrage au cours des opérations de fabrication du dispositif et de pose de celui-ci sur le récipient, sans empêcher un empilage très serré qui rend le transport très facile et économique.

Si nécessaire, après mise en place du dispositif de bouchage, on peut procéder a la stermsation du récipient, sans autre précaution, pendant cette opération, que d'opérer dans un autoclave dont la pression est supérieure à la pression de vapeur saturante qui correspond à la température de stérilisation. On effectuera par exemple la stérilisation à 120 °C sous une pression d'autoclave de l'ordre de 2,5 à 3 atmosphères.

Pour ouvrir le récipient ainsi obturé, il suffira à l'utilisateur de percer l'opercule ou encore d'introduire une pièce métallique mince telle qu'une lame de couteau entre le jonc 12 et la périphérie de l'obturateur, soulevant ensuite celui-ci par effet de levier.

Il est bien entendu possible de placer sur l'emballage fermé, après passage à l'autoclave, une ceinture de protection 14, en une matière rétractable, qui épouse la forme externe de la bague 2 (figure 4). Il est aussi possible d'utiliser dans ce but une coiffe moulée 15, emboîtée sur la bague 2. Une telle garniture a essentiellement un rôle décoratif, mais elle s'oppose également à des manoeuvres frauduleuses et protège aussi le bord du récipient. Son emploi est cependant tout à fait facultatif, car la dépression régnant dans le récipient suffit à maintenir rigidement en place l'opercule 1 sur la bague 2, sans risque d'accrochage avec des obstacles extérieurs, en raison du rebord protecteur 12. On notera accessoirement que, dans cet exemple, la portée 11, du récipient est conique vers l'intérieur.

Ainsi qu'il a été dit ci-dessus, le dispositif de bouchage conforme à l'invention s'adapte à des bagues présentant de grandes tolérances de fabrication, ce qui constitue un avantage considérable par rapport aux systèmes existants.

En outre, ce dispositif peut être fabriqué par des moyens simples et peu coûteux, faisant appel à une technique connue en soi, dont la phase principale est représentée sur la figure 3 des dessins.

Une résine thermoplastique 7a additionnée d'un agent de réticulation est coulée sur l'opercule 1 entraîné en rotation, dont la collerette 9 disposée à la périphérie n'est encore repliée qu'à 120° par rapport au bord 8. A l'aide d'une matrice 16, on forme ensuite le joint tout en repliant la collerette 9 à l'aide de ladite matrice. On maintient celle-ci en position, pendant la gélification de la matière thermoplastique, puis on achève de la pincer, pour noyer la tranche 10 dans l'épaisseur du joint qui se trouve ainsi en saillie sur la face inférieure de l'opercule.

L'invention apporte donc un moyen simple, pratique et peu coûteux, pour l'obturation de récipients en verre de grande ouverture.

## Revendications

1. Conditionnement constitué d'un récipient possédant une ouverture munie d'une bague dont la tranche comporte une portée annulaire supérieure (11) qui reçoit le joint d'étanchéité (7) moulé en matière thermoplastique d'un couvercle possédant à sa périphérie une partie annulaire (68) a une face ae laquelle adhere ce j'orne son bord comportant une collerette (9) repliée à épaisseur double en direction dudit joint, de façon que sa tranche soit noyée dans l'épaisseur de celui-ci, caractérisé en ce que ce couvercle est un opercule dont la partie annulaire périphérique (6/8) est sensiblement plane, tandis que la portée annulaire (11) du récipient destinée à recevoir le joint est munie, vers la périphérie interne de la bague, d'au moins un jonc d'étanchéité (13) en relief par rapport au reste de sa surface et porte à sa périphérie externe un jonc ou rebord (12) faisant saillie par rapport à elle, le bord (8) restant cependant abrité derrière le rebord extérieur (12).

2. Conditionnement selon la revendication 1, caractérisé en ce que ladite portée annulaire (11) est tronconique vers l'intérieur, tandis que le bord (8) de l'opercule est relevé selon un angle voisin de celui formé par le haut de la bague.

3. Conditionnement selon l'une des revendications 1 et 2, caractérisé en ce que le rebord extérieur (12) possède une épaisseur sensiblement égale à l'épaisseur maximale de l'opercule, le jonc d'étanchéité (13) ayant un relief inférieur à l'épaisseur du joint (7).

4. Récipient destiné à la mise en oeuvre du conditionnement selon l'une des revendications 1 à 3, possédant une ouverture munie d'une bague dont la tranche comporte une portée annulaire supérieure (11) protégée à sa périphérie externe par un jonc (12) ou rebord faisant saillie par rapport à elle, caractérisé en ce que ladite portée (11) est en outre munie vers sa partie interne d'au moins un jonc périphérique d'étanchéité (13), en relief, par rapport au reste de la surface de cette bague, d'une hauteur moindre que celle du jonc ou rebord externe (12).

5. Opercule destiné à la mise en oeuvre du conditionnement selon l'une des revendications 1 à 3, possédant à sa périphérie une partie annulaire à une face de laquelle adhère un joint d'étanchéité moulé en matière thermoplastique, puis un bord (8) qui comporte une collerette (9) repliée à épaisseur double en direction dudit joint, de façon telle que sa tranche (10) soit noyée dans l'épaisseur de celui-ci, caractérisé en ce que ladite partie annulaire (6/8) est sensiblement plane, laissant ainsi le joint (7) en saillie.

6. Opercule selon la revendication 4, caractérisé en ce que sa partie annulaire est raccordée à sa portion centrale plane (4) par un épaulement tronconique (5).

7. Procédé de fabrication d'un opercule selon la revendication 6, suivant lequel on réalise par découpe et emboutissage un disque métallique pourvu d'un rebord, puis on moule un joint à partir d'une masse de matière plastique mise en place par coulée centrifuge dans la zone concave périphérique formée par le rebord ; caractérisé en ce que ladite coulée s'effectue à l'intérieur de la collerette (9) rabattue sur le rebord externe de façon seulement partielle, cette collerette étant ensuite rabattue complètement lors du moulage à l'aide de la matrice qui forme simultanément ledit joint.

8. Procédé selon la revendication 7, caractérisé en ce que l'on achève de pincer ladite collerette une fois terminée la gélification de la résine.

## Claims

1. Packaging comprising a receptable having an opening provided with a rim of which the edge comprises an upper annular bearing surface (11) which receives the sealing joint (7) moulded of thermoplastic material of a cover having at its periphery an annular part (6/8) having a surface to which the joint adheres, the border of the cover comprising a ring (9) folded to double thickness in the direction of said joint, so that its edge is embedded in the thickness of the latter, characterised in that the cover is a lid of which the peripheral annular part (6/8) is substantially planar, whereas the annular bearing surface (11) of the receptacle receiving the joint is provided, towards the internal periphery of the rim, with at least one sealing flange (13) in relief relative to the remainder of the rim surface and has at its exterior periphery a flange or raised edge (12) projecting therefrom, the border (8) being housed behind the exterior flange (12).

2. Packaging according to claim 1, characterised in that said annular bearing surface (11) is trunconic towards the interior whereas the border (8) of the lid is raised by an angle close to that formed by the upper part of the rim.

3. Packaging according to one of claims 1 and 2, characterised in that the exterior flange (12) has a thickness substantially equal to the maximum thickness of the lid, the sealing flange (13) having a relief less than the thickness of the joint (7).

4. Receptable for use in packaging according to any one of claims 1 to 3, having an opening provided with a rim of which the edge comprises an upper annular bearing surface (11) protected at its exterior periphery by a flange or raised edge (12) extending therefrom, characterised in that said bearing surface (11) is also provided at its interior part with at least one peripheral sealing flange (13), in relief relative to the rest of the surface of the rim, by a height less than that of the exterior flange or raised edge (12).

5. Lid for use in packaging according to one of claims 1 to 3, having at its periphery an annular part having a surface to which adheres a sealing joint of moulded thermoplastics material, and a border (8) which comprises a ring (9) folded to double thickness in the direction of said joint so that its edge (10) is embedded in the thickness of the joint, characterised in that said annular part (6/8) is substantially planar, the joint (7) projecting thereform.

6. Lid according to claim 4, characterised in that its annular part is connected to the central planar portion (4) by a trunconic shoulder (5).

7. Method of making a lid according to claim 6, in which there is made by cutting and pressing a metal disc provided with a raised edge and there is moulded a joint of a mass of plastics material applied by centrifugal casting in the peripheral concave zone formed by the border, characterised in that said casting is carried out inside the ring (9) which is rebated on the external border only partially, this ring then being rebated completely during moulding by means of the die which simultaneously forms said joint.

8. Method according to claim 7, characterised in that said ring is pinched after the resin has solidified.

## Patentansprüche

1. Verpackung mit einem Behälter, dessen Mündung mit einem Ring versehen ist, auf dessen Ringfläche eine obere rinförmige Sitzfläche (11) zur Aufnahme einer aus thermoplastischem Material geformten Dichtung (7) eines Deckels gebildet ist, welcher an seinem Umfang einen ringförmigen Abschnitt (6/8) besitzt, an desen Fläche die Dichtung haftet, und desen Rand einen Flansch (9) aufweist, der in Richtung der Dichtung auf doppelte Dick gefaltet ist, derart, daß der Rand des Flanches in die Dichtung eingreift, dadurch gekennzeichnet, daß der Deckel die Form eines flachen Tellers aufweist, dessen Umfangsbereich (6/8) im wesentlichen eben ist, während die zur Aufnahme der Dichtung dienende ringförmige Sitzfläche (11) des Behälters gegen den Innenumfang des Ringes hin mit mindestens einem bezüglich der übrigen Fläche erhabenen Dichtwulst (13) versehen ist, und an seinem Außenumfang einen Wulst oder Ansatz (12) besitzt, welcher gegenüber der Sitzfläche vorspringt, wobei der äußere Randbereich (8) des tellerförmigen Deckels hinter dem Außenwulst (12) geschützt bleibt.

2. Verpackung nach Anspruch 1, dadurch gekennzeichnet, daß die ringförmige Sitzfläche (11) nach innen hin konisch ist, während der äußere Randbereich (8) des tellerförmigen Deckels etwa unter demselben Winkel verläuft wie die Ringfläche.

3. Verpackung nach Anspruch 1 oder 1, dadurch gekennzeichnet, daß der äußere Wulst (12) eine Dicke im wesentlichen gleich der maximalen Dicke des Deckels besitzt, wobei der Dichtwulst (13) eine geringere Höhe als die Dicke der Dichtung (7) aufweist.

4. Behälter für eine Verpackung nach einem der Ansprüche 1 bis 3, dessen Mündung mit einem Ring versehen ist, dessen Ringfläche eine ringförmige Sitzfläche (11) aufweist, die an ihrem Außenumfang durch einen Wulst (12) oder Ansatz geschützt ist, der bezüglich diesem vorspringt, dadurch gekennzeichnet, daß die Sitzfläche (11) ferner gegen ihren inneren Abschnitt hin mit mindestens einem gegenüber der übrigen Fläche des Ringes erhabenen Umfangsdichtwulst (13) versehen ist, der eine geringere Höhe als der Wulst oder Ansatz (12) besitzt.

5. Deckel für eine Verpackung nach einem der Ansprüche 1 bis 3, der an seinem Umfang einen ringförmigen Abschnitt besitzt, auf dem an einer Fläche eine Dichtung haftet, die aus einem thermoplastischen Material geformt ist, wobei der Randbereich (8) des Deckels einen Flansch (9) aufweist, der in Richtung der Dichtung auf doppelte Dicke gefaltet ist, derart, daß der Rand (10) des Flansches in die Dicke der Dichtung eingreift, dadurch gekennzeichnet, daß der ringförmige Randbereich (6/8) im wesentlichen eben ist, so daß die Dichtung (7) vorspringt.

6. Deckel nach Anspruch 4, dadurch gekennzeichnet, daß der ringförmige Randbereich mit dem mittleren ebenen Abschnitt (4) durch eine konische Schulter (5) verbunden ist.

7. Verfahren zur Herstellung eines Deckels nach Anspruch 6, bei dem durch einen Stanz- und Prägevorgang eine mit einem Ansatz versehene metallische Scheibe gebildet, darauf eine Dichtung aus einer Masse von thermoplastischem Material geformt wird, welches durch zentrifugales Fließen in die konkave Umfangszone gebracht wird, welche durch den Ansatz geformt ist, dadurch gekennzeichnet, daß das Fließen im Inneren des Flansches (9) stattfindet, der auf dem äußeren Randbereich nur teilweise umgebogen ist, wobei der Flansch danach vollständig während des Formvorganges mit Hilfe einer Matrize umgebogen wird, die gleichzeitig die Dichtung formt.

8. Verfahren nach Anspruch 7. dadurch gekennzeichnet, daß der Preßvorgang des Flanches beendet wird, sobald die Erstarrung des Harzes beendet ist.
